# EUROPÄISCHE PATENTSCHRIFT

(11) **EP 1 440 926 B1**
(45) Veröffentlichungstag und Bekanntmachung des Hinweises auf die Patenterteilung: **26.09.2007**
(21) Anmeldenummer: 04007361.1
(22) Anmeldetag: 09.11.2001
(51) Int. Cl.: B65H 20/10, D21G 9/00

(54) **Vakuum-Bandfördervorrichtung und Maschine zur Herstellung oder Veredelung einer Papierbahn, mit einer Vakuum-Bandfördervorrichtung**
SUCTION BELT CONVEYOR AND MACHINE WITH SUCH A CONVEYOR FOR MAKING OR FINISHING PAPER WEB
TRANSPORTEUR A COURROIE ASPIRANTE ET MACHINE COMPORTANT UN TEL CONVOYEUR POUR LA FABRICATION OU LA FINITION D'UNE BANDE DE PAPIER

(30) Priorität: 14.11.2000 DE 20019346 U
(43) Veröffentlichungstag der Anmeldung: 28.07.2004
(62) Teilanmeldung aus: 01126746.5
(73) Patentinhaber: Voith Patent GmbH, 89522 Heidenheim (DE)
(72) Erfinder: Demers, Sylvain, St. Louis de France G8T 7X9 (CA)

(56) Entgegenhaltungen:
- EP-A- 0 254 666
- DE-A- 4 040 485
- US-A- 5 355 593

## Beschreibung

Die Erfindung betrifft eine Vakuum-Bandfördervorrichtung, umfassend:
ein luftdurchlässiges endloses Förderband; eine erste Rolle, angeordnet am stromaufwärtigen Ende der Vakuum-Bandfördervorrichtung, und eine zweite Rolle, angeordnet am stromabwärtigen Ende der Vakuum-Bandfördervorrichtung, wobei die Rollen das Förderband führen, wenn das Förderband umläuft; das endlose Förderband hat ein transportierendes Trumm, welches von der ersten zur zweiten Rolle läuft, außerdem ein zurücklaufendes Trumm, welches von der zweiten zur ersten Rolle läuft; das transportierende Trumm läuft über einen Unterdruckkasten, in welchem ein Unterdruck erzeugbar ist, welches sich durch das transportierende Trumm hindurch fortpflanzt, um die Papierbahn oder ein Bändel derselben, welche/welches mittels des Förderbandes geführt werden soll, anzusaugen. Die Erfindung betrifft insbesondere eine Maschine zur Herstellung oder Veredelung einer Papierbahn nach dem Oberbegriff des Anspruchs 1 sowie eine Vakuum-Bandfördervorrichtung nach dem Oberbegriff des Anspruchs 7.

Vakuum-Bandfördervorrichtungen werden benutzt, um das Einfädeln einer Papierbahn zu erleichtern, und zwar in einer Maschine zur Herstellung oder Veredelung oder Weiterverarbeitung einer solchen Bahn. Bei der Inbetriebnahme einer Papierherstellungsmaschine (oder beim Wiederanfahren nach einem Bahnabriss) wird ein schmaler "Bändel" oder Einführstreifen von der laufenden Bahn abgetrennt. Dieser Bändel wird mit Hilfe der Vakuum-Bandfördervorrichtung beispielsweise vom Ende einer Maschinensektion zum Einlaufbereich einer nachfolgenden Maschinensektion überführt.

Bezug genommen wird zunächst auf die folgenden Dokumente: DE 299 10 850; US 3,355,349; Broschüre "Double-Tail-Elimination" der Fibron Machinery Corporation, New Westminster, BC, Canada; DE 199 62 731; DE 199 00 986; DE 100 09 188.

Im deutschen Gebrauchsmuster 299 10 850 ist eine Vakuum-Bandfördervorrichtung beschrieben, die ein luftdurchlässiges endloses Band umfasst, welches über zwei Rollen und einen Unterdruckkasten läuft. Der Unterdruck des Unterdruckkastens pflanzt sich durch das transportierende Trumm des Bandes hindurch fort, um eine Bahn oder einen Bändel, der mittels des Förderbandes geführt werden soll, anzusaugen. Eine der Rollen ist verschiebbar, um das Band zu spannen.

Gemäß US 3,355,349 ist am Einlaufende (oder "stromaufwärtigen") Ende der Fördervorrichtung eine Trenneinrichtung oder "Bändelschneider" angeordnet; diese Trenneinrichtung umfasst ein gezahntes Messer, das sich in Querrichtung, d. h. parallel zur Rollenachse, erstreckt. Bevor die Bandfördervorrichtung damit beginnt, den Bändel der Bahn zu transportieren, läuft die komplette Bahn einschließlich des Bändels (beispielsweise von einem letzten Trockenzylinder) abwärts; dabei läuft sie vorbei am Einlaufende der Bahnfördervorrichtung und gelangt schließlich in einen Ausschussbehälter oder Ausschuss-Stofflöser. Ein schmaler "Bändel-Schaber" ist am letzten Trockenzylinder vorgesehen, um den Bändel vom Trockner-Mantel abzulösen und um den Bändel auf die Bandfördervorrichtung zu überführen. Wenn die letztere zu arbeiten beginnt, trennt der Bändelschneider den Bändel durch und bildet dadurch einen neuen Bändelanfang, der nunmehr zum Kalander transportiert wird. Wenn kein Bändelschneider vorhanden wäre, dann würde die Bandfördervorrichtung einen "doppelten Bändel" aus dem Ausschussbehälter nach oben ziehen; dies würde während des Einfädelvorgangs Probleme verursachen. Auf die oben erwähnte Broschüre "Double-Tail-Elimination" wird hingewiesen.

Eine weitere Maschine zur Herstellung oder Veredelung einer Papierbahn mit einer Vakuum-Bandfördervorrichtung wie eingangs angesprochen, ist aus der WO 00/19013 bekannt. Bei dieser bekannten Vakuum-Bandfördervorrichtung erfolgt die Unterdruckerzeugung im Unterdruckkasten vermittels von so genannten Foils und an diesen angeordneten Blasdüsen.

Gemäß DE 199 62 731 (noch nicht veröffentlicht) ist eine Verbesserung vorgeschlagen worden, die eine Zuführplatte umfasst. Daraus resultiert eine zuverlässigere Arbeitsweise der Bandfördervorrichtung, auch bei erhöhter Arbeitsgeschwindigkeit. Es besteht jedoch ein Bedarf nach weiteren Verbesserungen in dem zuvor angegebenen Sinne.

Eine Maschine zur Herstellung oder Veredelung einer Papierbahn gemäß dem Oberbegriff des Anspruchs 1 sowie eine Vakuum-Bandfördervorrichtung gemäß dem Oberbegriff des Anspruchs 7 sind aus der EP-A-0 254 666 bekannt. In der in dieser Druckschrift beschriebenen Vorrichtung umläuft ein Trocknerfilz einer Trockneranlage eine Mehrzahl von Umlenkrollen und Trockenzylindern. Im Einlaufbereich der Trockneranlage ist der Trocknerfilz über zwei Unterdruckkästen geführt, in welchen ein Unterdruck erzeugbar ist, welcher sich durch den Trockenfilz hindurch fortpflanzt, um eine Führung der Papierbahn in diesem Abschnitt der Papiermaschine zu unterstützen. Um nach einem Abriss der Papierbahn oder beim Einführen einer neuen Papierbahn ein vorauslaufendes Bändel der Papierbahn einzufädeln, sind in der bekannten Vorrichtung manuell zu bedienende Luftdüsen sowie ein Schaber zum Abheben des Bändels vorgesehen.

Eine weitere Maschine zur Herstellung oder Veredelung einer Papierbahn mit einer Vakuum-Bandfördervorrichtung ist in der GB-A-1 533 720 offenbart und umfasst ein Förderband, welches um zwei Umlenkrollen geführt ist, zwischen denen ein Unterdruckkasten montiert ist. Eine bezüglich der Transportrichtung der Papierbahn stromaufwärts angeordnete Umlenkrolle ist über Langlochkopplungen an dem Unterdruckkasten befestigt und wird über einen Riemenantrieb von einem Motor angetrieben.

Zum fachlichen Hintergrund betreffend die Führung einer Papierbahn oder eines Bändels der Papierbahn in einer Maschine zur Herstellung oder Veredelung einer Papierbahn unter Verwendung einer Vakuum-Bandfördervorrichtung kann ferner auch auf die US-A-5 355 593 verwiesen werden, in welcher die Vakuum-Bandfördervorrichtung eine Vielzahl von Umlenkrollen aufweist, wobei zur Bildung einer Pickup-Saugzone eine an die Papierbahn heranzuführende Umlenkrolle als Saugrolle ausgeführt ist, um ein einzuführendes Bändel der Papierbahn anzusaugen.

In der DE-A-40 40 485 ist ferner eine Vakuum-Bandfördervorrichtung offenbart, in welcher ein luftdurchlässiges endloses Förderband um eine Mehrzahl von Umlenkrollen geführt ist, wobei zwischen den Umlenkrollen ein Unterdruckkasten montiert ist. Um den Unterdruck auch im Bereich einer Umlenkrolle wirksam aufrecht zu erhalten, ist der Unterdruckkasten der bekannten Vorrichtung auf Seiten des Transporttrums des endlosen Förderbands in den Umlenkbereich hinein erweitert.

Es ist eine Aufgabe der vorliegenden Erfindung, die eingangs angesprochene Maschine und die darin enthaltene Vakuum-Bandfördervorrichtung so weiterzubilden, dass die Papierbahn oder ein Bändel derselben im Bedarfsfall zuverlässig von der Vakuum-Bandfördervorrichtung aufgenommen und mittels des Förderbandes geführt wird, und dass eine Verstellung zum Spannen des Förderbandes ermöglicht wird, ohne die Einstellungen der Pickup-Saugzone zu beeinflussen.

Diese Aufgabe wird durch eine Maschine nach Anspruch 1 bzw. eine Vakuum-Bandfördervorrictung nach Anspruch 7 gelöst.

Weitere der Erfindung gemäß Ansprüchen 1 und 7 bzw. deren Weiterbildungen gemäß Unteransprüchen zugrunde liegenden Zielsetzungen sind folgende:

Es soll eine verbesserte Fördervorrichtung geschaffen werden, die bei unterschiedlichen Papiersorten zuverlässig arbeitet, auch bei Papiersorten mit hoher Zugfestigkeit und die speziell auch in modernen Papier-Herstellungs-oder -Veredelungsmaschinen mit extrem hoher Arbeitsgeschwindigkeit (beispielsweise über 2000 m/min.) zuverlässig arbeitet.

Ferner soll der herkömmlich an der die Papierbahn abgebenden Walze bzw. an dem die Papierbahn abgebenden Zylinder vorgesehene Bändelschaber überflüssig gemacht werden. Ebenso soll auf den Gebrauch eines Bändelschneiders und einer Zuführplatte verzichtet werden können.

Ziel der Erfindung ist insbesondere eine verbesserte Konstruktion, die es erlaubt, das stromaufwärtige Ende der Vakuum-Bandfördervorrichtung näher als bisher an der die Papierbahn abgebenden Oberfläche (beispielsweise Oberfläche einer Walze oder eines Zylinders) anzuordnen.

Die zuvor erwähnten Aufgaben wie auch weitere, sich aus dem Folgenden ergebende Aufgaben werden durch die in den beigefügten Ansprüchen aufgeführten Merkmale gelöst.

So wird nach der Erfindung für die eingangs angesprochene Maschine erfindungsgemäß vorgeschlagen, dass die erste Rolle nahe an einem Laufweg der Papierbahn oder an einer die Papierbahn abgebenden Oberfläche der Maschine platziert ist, und dass zur Bildung einer Pickup-Saugzone die erste Rolle als Saugrolle ausgeführt und an einer Unterdruckquelle angeschlossen ist, so dass von der Unterdruckquelle erzeugter Unterdruck sich durch das über die erste Rolle laufende Förderband hindurch fortpflanzt, um die Papierbahn oder ein Bändel derselben, welche/welches mittels des Bandes geführt werden soll, anzusaugen.

Erfindungsgemäß ist dabei die zweite Rolle relativ zum genannten Unterdruckkasten zum Spannen des Bandes verschiebbar.

Bereitgestellt wird in diesem Zusammenhang auch die Vakuum-Bandfördervorrichtung gemäß Anspruch 7.

Alternativ können die genannten Wirkungen in der eingangs angesprochenen Maschine erhalten werden, wenn das stromaufwärtige Ende der Fördervorrichtung nahe an einem Laufweg der Papierbahn oder an einer die Papierbahn abgebenden Oberfläche der Maschine platziert ist, und zur Bildung einer Pickup-Saugzone das Förderband im Bereich des stromaufwärtigen Endes der Fördervorrichtung über eine gekrümmte und perforierte Führungsfläche eines Unterdruckkastens läuft, in welchem ein Unterdruck erzeugbar ist, welches sich durch das über die Führungsfläche laufende Förderband hindurch fortpflanzt, um die Papierbahn oder ein Bändel derselben, welche/welches mittels des Bandes geführt werden soll, anzusaugen.

Die erfindungsgemäße Maschine oder Vorrichtung und die genannte Alternative weisen eine als Saugrolle ausgeführte erste Rolle bzw. eine gekrümmte und perforierte Führungsfläche für das luftdurchlässige endlose Förderband auf; diese Saugrolle bzw. die Führungsfläche ist am stromaufwärtigen Ende der Vakuum-Bandfördervorrichtung angeordnet. Die Perforation der Führungsfläche und dementsprechend ggf. Perforationen eines Mantels der ersten Rolle sind nach außen hin gegen das endlose Förderband offen, sowie nach innen hin offen in Richtung zu einer Unterdruckquelle.

Während des Betriebes wirkt die Saugrolle bzw. die gekrümmte und perforierte Führungsfläche als eine Pickup-Saugzone, die sehr nah am Laufweg der Papierbahn platziert sein kann, speziell nah an einer die Bahn abgebenden Oberfläche (Sieb oder Filz oder Walze oder Zylinder). Dadurch wird die Papierbahn oder der Bändel, insbesondere ein neuer Bändelanfang, in viel kürzerer Zeit als bisher auf das Förderband der Vakuum-Bandfördervorrichtung überführt.

In manchen Fällen kann die Pickup-Saugzone der Vakuum-Bandfördervorrichtung den Bahnlaufweg direkt berühren, so dass der Bändel, insbesondere ein neuer Anfang des Bändels, unmittelbar auf das Förderband der Vakuum-Bandfördervorrichtung überführt werden kann.

In anderen Fällen, nämlich wenn die Papierbahn über eine Walze- oder Zylinderoberfläche läuft, wird der Bändel, vorzugsweise ein neuer Bändelanfang, vermittels wenigstens einer Rand-Blasdüse von dieser Oberfläche abgelöst. Unmittelbar danach wird der Bändel vom Band der Fördervorrichtung erfasst, und zwar im Bereich der Saugrolle bzw. der gekrümmten und perforierten Führungsfläche. Die besten Resultate können erwartet werden, wenn der neue Bändelanfang in einer geringen Entfernung stromaufwärts der (vorzugsweise zwei) Randblasdüsen gebildet wird, beispielsweise gemäß DE 199 00 986.

Erfindungsgemäß wird ein verbesserter Einfädelvorhang in Papiermaschinen erzielt, ohne dass an dem die Papierbahn bzw. den Bändel abgebenden Walze bzw. an dem die Papierbahn bzw. den Bändel abgebenden Zylinder ein Bändelschaber erforderlich ist. Darüber hinaus wird die Vakuum-Bandfördervorrichtung keine Einführungsplatte benötigen. In vielen Fällen wird auch ein Bändelschneider überflüssig sein.

In einer Ausführungsform stellt die vorliegende Erfindung eine Vakuum-Bandfördervorrichtung bereit, insbesondere in einer Maschine zur Herstellung oder Veredelung einer Papierbahn oder für eine Maschine zur Herstellung oder Veredelung einer Papierbahn, wobei die Vakuum-Bandfördervorrichtung umfasst:
a) ein luftdurchlässiges endloses Band;
b) eine erste Rolle, angeordnet am stromaufwärtigen Ende der Fördervorrichtung und eine zweite Rolle, angeordnet am stromabwärtigen Ende der Fördervorrichtung, wobei die Rollen das Band führen, wenn das Band umläuft;
c) das endlose Band hat ein transportierendes Trumm, welches von der ersten zur zweiten Rolle läuft, außerdem ein zurück laufendes Trumm, welches von der zweiten zur ersten Rolle läuft;
d) das transportierende Trumm ist in Kontakt mit einer Platte mit Öffnungen, die an eine Unterdruckquelle anschließbar sind;
e) wobei das Band im Bereich des stromaufwärtigen Endes der Fördervorrichtung in Kontakt mit einer gekrümmten und perforierten Führungsfläche ist, wobei die Perforationen ebenfalls an eine Unterdruckquelle anschließbar sind.

Die gekrümmte und perforierte Führungsfläche ist dabei als der umlaufende Mantel der ersten Rolle ausgebildet.

Weiterbildend wird vorgeschlagen, dass der Unterdruckkasten innerhalb der Schlaufe des Bandes angeordnet ist und dass der Unterdruckkasten zum perforierten drehbaren Mantel der ersten Rolle hin offen ist und Dichtungselemente trägt, welche die äußere Oberfläche des drehbaren Mantels berühren können.

Der Unterdruckkasten kann vorteilhaft in mindestens zwei Sektionen unterteilt sein, die hintereinander entlang dem Bandlaufweg angeordnet sind.

Eine zweckmäßige Ausgestaltung zeichnet sich dadurch aus, dass die zum perforierten Mantel der ersten Rolle hin offene stromaufwärtige Sektion des Unterdruckkastens mit einem höheren Unterdruck beaufschlagbar ist als die stromabwärtige Sektion.

Am stromaufwärtigen Ende der Vakuum-Bandfördervorrichtung kann mindestens eine Randblasdüse vorgesehen sein zum Ausstoßen eines Luftstrahls zwischen eine (einen) die Bahn abgebende Walze oder Zylinder und die Bahn oder den Bändel, ferner um die Bahn oder den Bändel auf das stromaufwärtige Ende der Fördervorrichtung zu treiben. Die zumindest eine Randblasdüse ist vorzugsweise dazu geeignet, um den neuen Anfang der Bahn oder des Bändels auf das stromaufwärtige Ende der Fördervorrichtung zu treiben.

Die vorstehend im Zusammenhang mit der Vakuum-Bandfördervorrichtung der Erfindung angesprochenen Weiterbildungsvorschläge sind entsprechend auf die Maschine zur Herstellung oder Veredelung einer Papierbahn bzw. der Vakuum-Bandfördervorrichtung der Erfindung anwendbar.

Die beigefügten Zeichnungen verdeutlichen die Erfindung anhand von Ausführungsbeispielen.
- Fig. 1: zeigt das stromaufwärtige Ende einer erfindungsgemäßen Vakuum-Bandfördervorrichtung (ohne das Band) in einer Schrägansicht;
- Fig. 2: ist eine Ansicht in Richtung des Pfeils II der Fig. 1;
- Fig. 3: ist eine Seitenansicht eines Ausführungsbeispiels der Erfindung;
- Fig. 4: ist eine alternative Variante einer Vakuum-Bandfördervorrichtung,
- Fig. 5+6: zeigen verschiedene Situationen in einer Papierherstellungsmaschine mit dort vorgesehenen Vakuum-Bandfördervorrichtungen.

Die Vakuum-Bandfördervorrichtung 8, dargestellt in den Fig. 1 und 2, umfasst eine erste Rolle 11, die am stromaufwärtigen Ende der Fördervorrichtung angeordnet ist. Ein luftdurchlässiges endloses Band und das stromabwärtige Ende der Fördervorrichtung (einschließlich einer zweiten Rolle) sind nicht dargestellt.

Die erste Rolle 11 hat einen perforierten Mantel 13 und wird von zwei Lagerschilden 14 unterstützt, die starr mit der stromaufwärtigen Sektion 15a eines Unterdruckkastens 15 verbunden sind. Dieser Unterdruckkasten 15 ist unterteilt in die genannte stromaufwärtige Sektion 15a und in eine stromabwärtige Sektion 15b. Während des Betriebes rotiert die Rolle 11, beispielsweise im Uhrzeigersinn gemäß Pfeil A; dementsprechend läuft dann das endlose Band.

Die stromaufwärtige Sektion 15a des Unterdruckkastens 15 ist zum perforierten Mantel 13 der ersten Rolle hin offen. Dichtungen 16 und 17 sind zwischen dem Mantel 13 und der Sektion 15a vorgesehen. Während des Betriebes wird innerhalb der stromaufwärtigen Sektion 15a ein Unterdruck erzeugt (beispielsweise indem die Sektion 15a über einen Unterdruck-Einlass an eine nicht dargestellte Unterdruckquelle angeschlossen wird). Der Unterdruck wird sich dann durch diejenigen Perforationen des Mantels 13, die momentan nicht durch das Band bedeckt sind, in das Innere der Rolle 11 fortpflanzen und von dort durch die anderen Perforationen des Mantels 13 und durch das luftdurchlässige Band. Dadurch wird das Band (durch Saugwirkung) eine Bahn oder einen Bändel 9 (der transportiert werden soll) früher erfassen als bei einer herkömmlichen Vakuum-Bandfördervorrichtung, die nur geschlossene Rollen aufweist. Dieses günstige Resultat kann noch weiter verbessert werden mit Hilfe von Randblasdüsen 46 (wie weiter unten erläutert, siehe Fig. 5). Zum Spannen des Bandes werden die Rolle 11, die stromaufwärtige Sektion 15a des Kastens 15 und die Dichtungen 15, 17 gemeinsam relativ zur stromabwärtigen Sektion 15b des Kastens 15 verschoben, siehe Doppelpfeil D der Fig. 1. Zum Führen der Elemente 11, 15a, 16, 17 sind zwei Lagerplatten 19 (Fig. 2) starr mit der stationären stromabwärtigen Sektion 15b verbunden; diese umfasst die übliche Deckplatte 20 mit Saugöffnungen 21.

Auch die stromaufwärtige Sektion 15a ist mit einer Deckplatte 22 versehen (hergestellt aus Keramik oder aus einem anderen reibungsarmen Material), worin Saugschlitze 23 vorgesehen sind, die sich (vorzugsweise) parallel zur Bandlaufrichtung erstrecken. Mit der Platte 22 ist eine dünne perforierte Folie (oder "Läufer" 24) verbunden, hergestellt beispielsweise aus rostfreiem Stahl; der Läufer 24 wird auf der Deckplatte 20 gleiten, wenn das Band gespannt werden wird.

Der in der stromaufwärtigen Sektion 15a herrschende Unterdruck sollte vorzugsweise höher sein als der in der stromabwärtigen Sektion 15b herrschende Unterdruck. Verschiedene externe oder interne Unterdruckquellen können benutzt werden; solche sind in der noch nicht veröffentlichten Patentanmeldung DE 100 09 188 beschrieben. Mögliche Alternative: man kann das Innere der Saugrolle 11 über einen hohlen Zapfen der Rolle an eine Unterdruckquelle anschließen. Für den Antrieb des Bandes wird eine der Rollen an einen Motor gekoppelt. Beispielsweise kann man die zweite Rolle (getragen von der stromabwärtigen Sektion 15b) mittels eines internen Motors gemäß DE 299 10 850 antreiben.

Die in Fig. 3 gezeigte Vakuum-Bandfördervorrichtung umfasst ein luftdurchlässiges endloses Band 10, eine erste Rolle 11, eine zweite Rolle 12 und einen Unterdruckkasten 25. Eine Bahn oder ein Bändel, der transportiert werden soll, ist mit 9 bezeichnet. Wiederum ist die erste Rolle 11 als eine Saugrolle mit einem perforierten drehbaren Mantel 13 ausgebildet. Im Gegensatz zu den Fig. 1 und 2 ist der Unterdruckkasten 25 als ein einstückiges stationäres Bauteil ausgebildet, das eine Deckplatte 20 mit den üblichen Saugöffnungen 21 aufweist. Der Unterdruckkasten 25 trägt sowohl die erste Rolle 11 als auch die zweite Rolle 12. Die letztere ist zum Spannen des Bandes 10 verschiebbar, die erste Rolle ist relativ zum Unterdruckkasten 25 nicht verschiebbar.

Der Unterdruckkasten 25 ist gegen den drehbaren Mantel 13 hin offen. Wiederum sind Dichtungen 16, 17 vorgesehen. Der innerhalb des Kastens 25 erzeugte Unterdruck pflanzt sich in die erste Rolle 11 hinein und durch das Band 10 fort, so dass der Bändel 9 früher als bisher, nämlich schon am Umfang der Saugrolle 11, durch Saugwirkung gezwungen wird, sich an das Band 10 anzuschmiegen. Falls erforderlich, kann der Innenraum des Unterdruckkastens 25 mittels einer Zwischenwand 26 unterteilt werden, so dass man im Bereich der Saugrolle 11 einen höheren Unterdruck vorsehen kann.

Die Fig. 4 zeigt eine Alternative zur oben beschriebenen Vakuum-Bandfördervorrichtung. Ähnlich der herkömmlichen Fördervorrichtungen läuft das Band 10 über zwei normale geschlossene Rollen 11a und 12, die von einem einstückigen Unterdruckkasten 35 getragen sind. Im Bereich des stromaufwärtigen Endes der Fördervorrichtung befindet sich für das Band 10 eine stationäre, konvex gekrümmte und perforierte Führungsfläche 32. Diese gekrümmte Führungsfläche 32 bildet eine gekrümmte Saugzone, die dem selben Zweck dient wie die Saugrolle 11 der Fig. 1 bis 3.

Die gekrümmte Führungsfläche 32 ist beispielsweise durch eine perforierte gekrümmte Platte 33 gebildet. Diese kann ein integrales Teil der ebenen Deckplatte 20a des Kastens 35 sein oder sie kann getrennt von dieser Deckplatte 20a sein, die in jedem Falle etwas schräg relativ zum zurück laufenden Trumm des Bandes angeordnet ist. Der Unterdruckkasten 35 kann eine Kastensektion 35 umfassen oder diese tragen, welche Kastensektion einen Teil der ersten Rolle 11 a umhüllt und die genannte gebogene perforierte Platte 33 trägt.

Die Fig. 5 zeigt einige Einzelheiten einer Papierherstellungsmaschine, nämlich einen letzten Trockenzylinder 40, einen Trockenfilz 41, eine Filzleitwalze 42, eine Papierleitwalze 43 und einen Schaber 44. Die normale Laufstrecke der Papierbahn ist mit 9A bezeichnet. Während des Einfädelvorgangs läuft die Bahn bei 9B nach unten; dabei wird ein Bändel 9 (beim Pfeil 45) von der Bahn 9B abgetrennt, vom Zylinder 40 mittels einer oder zwei Randblasdüsen 46 (siehe Fig. 2) abgelöst und sofort von einer ersten Vakuum-Bandfördervorrichtung 8 erfasst. Diese Fördervorrichtung transportiert den Bändel 9 zu einer zweiten Bandfördervorrichtung 8'; zumindest die erste Fördervorrichtung ist gemäß der vorliegenden Erfindung ausgebildet.

Die Fig. 6 zeigt eine Vakuum-Bandfördervorrichtung 8A, die wiederum gemäß der Erfindung ausgebildet ist. Hier berührt das stromaufwärtige Ende der Fördervorrichtung einen Filz oder ein Sieb 49, der bzw. das eine laufende Papierbahn 9D trägt. Diese Bahn wird unmittelbar durch Kontakt auf das Band der Fördervorrichtung 8A überführt. In diesem Fall ist das untere Band-Trumm das transportierende Trumm.

## Patentansprüche

1. Maschine zur Herstellung oder Veredelung einer Papierbahn, mit einer Vakuum-Bandfördervorrichtung (8) umfassend:
- ein luftdurchlässiges endloses Förderband (10) und
- eine erste Rolle (11), angeordnet am stromaufwärtigen Ende der Vakuum-Bandfördervorrichtung, und eine zweite Rolle (12), angeordnet am stromabwärtigen Ende der Vakuum-Bandfördervorrichtung, wobei die in einer Förderrichtung der Vakuum-Bandfördervorrichtung (8) gegeneinander versetzten Rollen das Förderband in einer Schlaufe um die erste (11) und die zweite (12) Rolle führen, wenn das Förderband umläuft und
- wobei das endlose Förderband (10) ein transportierendes Trum, und ein zurücklaufendesTrum aufweist,
- wobei das transportierende Trum über einen innerhalb der Schlaufe des Förderbands (10) angeordneten Unterdruckkasten (15; 25) läuft, in welchem ein Unterdruck erzeugbar ist, welcher sich durch das transportierende Trum hindurch fortpflanzt, um die Papierbahn oder ein Bändel derselben, welche/welches mittels des Förderbandes geführt werden soll, anzusaugen,
- wobei die stromaufwärtige erste Rolle (11) nahe an einem Laufweg der Papierbahn oder an einer die Papierbahn abgebenden Oberfläche der Maschine platziert ist, und
- wobei zur Bildung einer Pickup-Saugzone die erste Rolle (11) als Saugrolle ausgeführt und an einer Unterdruckquelle angeschlossen ist, so dass von der Unterdruckquelle erzeugter Unterdruck sich durch das über die erste Rolle (11) laufende Förderband hindurch fortpflanzt, um die Papierbahn oder ein Bändel derselben, welche/welches mittels des Bandes geführt werden soll, anzusaugen,
**dadurch gekennzeichnet,**
- **dass** das transportierende Trum geradlinig in der Förderrichtung von der ersten zur zweiten Rolle läuft und das zurücklaufende Trum von der zweiten zur ersten Rolle läuft, wobei das transportierende Trum an der zweiten Rolle (12) umgelenkt wird, um in das zurücklaufende Trum überzugehen und das zurücklaufende Trum an der ersten Rolle (11) umgelenkt wird, um in das transportierende Trum überzugehen, und
- **dass** zum Spannen des Förderbandes (10) die stromabwärtige zweite Rolle (12) der Vakuum-Bandfördervorrichtung (8) relativ zum Unterdruckkasten der Vakuum-Bandfördervorrichtung (8) verschiebbar ist.

2. Maschine nach Anspruch 1, **dadurch gekennzeichnet, dass** der Unterdruckkasten (15; 25) der Vakuum-Bandfördervorrichtung (8) zu einem perforierten drehbaren Mantel (13) der ersten Rolle (11) hin offen ist und Dichtungselemente (16, 17) trägt, welche die äußere Oberfläche des drehbaren Mantels (13) berühren.

3. Maschine nach Anspruch 2, **dadurch gekennzeichnet, dass** der Unterdruckkasten (15) der Vakuum-Bandfördervorrichtung (8) in mindestens zwei Sektionen (15a, 15b) unterteilt ist, die hintereinander entlang dem Förderbandlaufweg angeordnet sind.

4. Maschine nach Anspruch 3, **dadurch gekennzeichnet, dass** die zum perforierten Mantel (13) der ersten Rolle (11) hin offene stromaufwärtige Sektion (15a) des Unterdruckkastens mit einem höheren Unterdruck beaufschlagbar ist als die stromabwärtige Sektion (15b) des Unterdruckkastens.

5. Maschine nach einem der Ansprüche 1 bis 4, **dadurch gekennzeichnet, dass** am stromaufwärtigen Ende der Vakuum-Bandfördervorrichtung (8) mindestens eine Randblasdüse (46) vorgesehen ist zum Ausstoßen eines Luftstrahles zwischen eine (einen) die Papierbahn abgebende Walze oder Zylinder (40) und die Papierbahn oder den Bändel (9), ferner um die Papierbahn oder den Bändel auf das stromaufwärtige Ende der Vakuum-Bandfördervorrichtung (8) zu treiben.

6. Maschine nach Anspruch 5, **dadurch gekennzeichnet, dass** die zumindest eine Randblasdüse (46) dazu geeignet ist, um den neuen Anfang der Bahn oder des Bändels (9) auf das stromaufwärtige Ende der Vakuum-Bandfördervorrichtung zu treiben.

7. Vakuum-Bandfördervorrichtung (8) für eine Maschine zur Herstellung oder Veredelung einer Papierbahn nach einem der vorhergehenden Ansprüche 1 bis 6, umfassend:
- ein luftdurchlässiges endloses Förderband (10) und
- eine erste Rolle (11), angeordnet am stromaufwärtigen Ende der Vakuum-Bandfördervorrichtung, und eine zweite Rolle (12), angeordnet am stromabwärtigen Ende der Vakuum-Bandfördervorrichtung, wobei die in einer Förderrichtung der Vakuum-Bandfördervorrichtung (8) gegeneinander versetzten Rollen das Förderband in einer Schlaufe um die erste (11) und die zweite (12) Rolle führen, wenn das Förderband umläuft und
- wobei das endlose Förderband (10) ein transportierendes Trum und ein zurücklaufendes Trum aufweist,
- wobei das transportierende Trum über einen innerhalb der Schlaufe des Förderbands (10) angeordneten Unterdruckkasten (15; 25) läuft, in welchem ein Unterdruck erzeugbar ist, welcher sich durch das transportierende Trum hindurch fortpflanzt, um eine Papierbahn oder ein Bändel derselben, welche/welches mittels des Förderbandes geführt werden soll, anzusaugen, und
- wobei zur Bildung einer Pickup-Saugzone die erste Rolle (11) als Saugrolle ausgeführt und an einer Unterdruckquelle angeschlossen ist, so dass von der Unterdruckquelle erzeugter Unterdruck sich durch das über die erste Rolle (11) laufende Förderband hindurch fortpflanzt, um die Papierbahn oder ein Bändel derselben, welche/welches mittels des Bandes geführt werden soll, anzusaugen,
**dadurch gekennzeichnet,**
- **dass** das transportierende Trum geradlinig in der Förderrichtung von der ersten zur zweiten Rolle läuft und das zurücklaufende Trum von der zweiten zur ersten Rolle läuft, wobei das transportierende Trum an der zweiten Rolle (12) umgelenkt wird, um in das zurücklaufende Trum überzugehen und das zurücklaufende Trum an der ersten Rolle (11) umgelenkt wird, um in das transportierende Trum überzugehen, und
- **dass** zum Spannen des Förderbandes (10) die stromabwärtige zweite Rolle (12) der Vakuum-Bandfördervorrichtung (8) relativ zum Unterdruckkasten der Vakuum-Bandfördervorrichtung (8) verschiebbar ist.

8. Verwendung der Vakuum-Bandfördervorrichtung der Maschine nach einem der Ansprüche 1 bis 6 oder der Vakuum-Bandfördervorrichtung nach Anspruch 7, zum Führen oder Überführen einer Papierbahn oder/und eines Bändels einer/der Papierbahn.

## Claims

1. Machine for producing or finishing a paper web, having a suction belt conveyor (8) comprising:
- an air-permeable endless conveyor belt (10) and
- a first roller (11), arranged at the upstream end of the suction belt conveyor, and a second roller (12), arranged at the downstream end of the suction belt conveyor, the rollers, which are offset in relation to each another in a conveying direction of the suction belt conveyor (8), guiding the conveyor belt in a loop around the first (11) and the second (12) roller when the conveyor belt is running, and
- the endless conveyor belt (10) having a transporting run and a returning run,
- the transporting run running over a vacuum box (15 ; 25) which is arranged inside the loop of the conveyor belt (10) and in which a vacuum can be produced, which propagates through the transporting run in order to attract by suction the paper web or a strip of the same which is to be guided by means of the conveyor belt,
- the upstream, first roller (11) being placed close to a running path of the paper web or on a surface of the machine that discharges the paper web, and
- in order to form a pick-up suction zone, the first roller (11) being implemented as a suction roller and being connected to a vacuum source, so that the vacuum produced by the vacuum source propagates through the conveyor belt running over the first roller (11) in order to attract by suction the paper web or a strip of the same which is to be guided by means of the conveyor belt,
**characterized**
- **in that** the transporting run runs rectilinearly in the conveying direction from the first to the second roller, and the returning run runs from the second to the first roller, the transporting run being deflected on the second roller (12) in order to merge into the returning run, and the returning run being deflected on the first roller (11) in order to merge into the transporting run, and
- **in that**, in order to tension the conveyor belt (10), the downstream, second roller (12) of the suction belt conveyor (8) can be displaced relative to the vacuum box of the suction belt conveyor (8).

2. Machine according to Claim 1, **characterized in that** the vacuum box (15 ; 25) of the suction belt conveyor (8) is open towards a perforated rotatable shell (13) of the first roller (11) and bears sealing elements (16, 17) which touch the outer surface of the rotatable shell (13).

3. Machine according to Claim 2, **characterized in that** the vacuum box (15) of the suction belt conveyor (8) is subdivided into at least two sections (15a, 15b), which are arranged one behind the other along the conveyor belt running path.

4. Machine according to Claim 3, **characterized in that** the upstream section (15a) of the vacuum box of the first roller (11) which is open towards the perforated shell (13) of the first roller (11) can have a higher vacuum applied to it than the downstream section (15a) of the vacuum box.

5. Machine according to one of Claims 1 to 4,
**characterized in that** at least one edge blower nozzle (46) is provided at the upstream end of the suction belt conveyor (8) in order to expel an air jet between a roll or cylinder (40) discharging the paper web and the paper web or the strip (9), moreover in order to drive the paper web or the strip on to the upstream end of the suction belt conveyor (8).

6. Machine according to Claim 5, **characterized in that** the at least one edge blower nozzle (46) is suitable to drive the new start of the web or of the strip (9) onto the upstream end of the suction belt conveyor.

7. Suction belt conveyor (8) for a machine for producing or finishing a paper web according to one of preceding Claims 1 to 6, comprising:
- an air-permeable endless conveyor belt (10) and
- a first roller (11), arranged at the upstream end of the suction belt conveyor, and a second roller (12), arranged at the downstream end of the suction belt conveyor, the rollers, which are offset in relation to each another in a conveying direction of the suction belt conveyor (8), guiding the conveyor belt in a loop around the first (11) and the second (12) roller when the conveyor belt is running, and
- the endless conveyor belt (10) having a transporting run and a returning run,
- the transporting run running over a vacuum box (15; 25) which is arranged inside the loop of the conveyor belt (10) and in which a vacuum can be produced, which propagates through the transporting run in order to attract by suction a paper web or a strip of the same which is to be guided by means of the conveyor belt, and
- in order to form a pick-up suction zone, the first roller (11) being implemented as a suction roller and being connected to a vacuum source, so that the vacuum produced by the vacuum source propagates through the conveyor belt running over the first roller (11) in order to attract by suction the paper web or a strip of the same which is to be guided by means of the conveyor belt,
**characterized**
- **in that** the transporting run runs rectilinearly in the conveying direction from the first to the second roller, and the returning run runs from the second to the first roller, the transporting run being deflected on the second roller (12) in order to merge into the returning run, and the returning run being deflected on the first roller (11) in order to merge into the transporting run, and
- **in that**, in order to tension the conveyor belt (10), the downstream, second roller (12) of the suction belt conveyor (8) can be displaced relative to the vacuum box of the suction belt conveyor (8).

8. Use of the suction belt conveyor of the machine according to one of Claims 1 to 6 or the suction belt conveyor according to Claim 7 to guide or transfer a paper web and/or a strip of a/the paper web.

## Revendications

1. Machine pour la fabrication ou la finition d'une bande de papier, comportant un transporteur à courroie aspirante (8), comprenant :
- une courroie transporteuse sans fin (10) perméable à l'air;
- un premier rouleau (11), disposé à l'extrémité amont du transporteur à courroie aspirante, et un deuxième rouleau (12), disposé à l'extrémité aval du transporteur à courroie aspirante, dans laquelle les rouleaux décalés l'un par rapport à l'autre dans une direction de transport du transporteur à courroie aspirante (8) guident la courroie transporteuse en une boucle autour du premier (11) et du deuxième (12) rouleaux, lorsque la courroie transporteuse circule; et
- dans laquelle la courroie transporteuse (10) comprend un brin de transport et un brin de retour;
- dans laquelle le brin de transport circule au-dessus d'un caisson à dépression (15; 25) disposé à l'intérieur de la boucle de la courroie transporteuse (10), dans lequel on peut produire une dépression qui se propage à travers le brin de transport afin d'aspirer la bande de papier ou un ruban de celle-ci, qui doit être guidé (e) au moyen de la courroie transporteuse;
- dans laquelle le premier rouleau amont (11) est placé à proximité d'une trajectoire de la bande de papier ou d'une surface de la machine délivrant la bande de papier; et
- dans laquelle, pour former une zone aspirante de fixation, le premier rouleau (11) est un rouleau aspirant et est raccordé à une source de dépression, de telle manière qu'une dépression produite par la source de dépression se propage à travers la courroie transporteuse circulant sur le premier rouleau (11), afin d'aspirer la bande de papier ou un ruban de celle-ci, qui doit être guidé(e) au moyen de la courroie;
**caractérisée en ce que**
- le brin de transport circule en ligne droite dans la direction de transport depuis le premier jusqu'au deuxième rouleau et le brin de retour circule depuis le deuxième jusqu'au premier rouleau, le brin de transport étant dévié sur le deuxième rouleau (12) pour devenir le brin de retour et le brin de retour étant dévié sur le premier rouleau (11) pour devenir le brin de transport; et
- le deuxième rouleau aval (12) du transporteur à courroie aspirante (8) peut être déplacé par rapport au caisson à dépression du transporteur à courroie aspirante (8) afin de tendre la courroie transporteuse (10) .

2. Machine selon la revendication 1, **caractérisée en ce que** le caisson à dépression (15 ; 25) du transporteur à courroie aspirante (8) est ouvert vers une enveloppe rotative perforée (13) du premier rouleau (11) et porte des éléments d'étanchéité (16, 17) qui touchent la surface extérieure de l'enveloppe rotative (13).

3. Machine selon la revendication 2, **caractérisée en ce que** le caisson à dépression (15) du transporteur à courroie aspirante (8) est divisé en au moins deux sections (15a, 15b), qui sont disposées l'une derrière l'autre le long de la trajectoire de la courroie transporteuse.

4. Machine selon la revendication 3, **caractérisée en ce que** la section amont (15a) du caisson à dépression, ouverte vers l'enveloppe perforée (13) du premier rouleau (11), peut être soumise à une dépression plus élevée que la section aval (15b) du caisson à dépression.

5. Machine selon l'une quelconque des revendications 1 à 4, **caractérisée en ce qu'**il est prévu, à l'extrémité amont du transporteur à courroie aspirante (8), au moins une buse de soufflage de bord (46) permettant de projeter un jet d'air entre un rouleau ou cylindre (40) délivrant la bande de papier et la bande de papier ou le ruban (9), destiné en outre à entraîner la bande de papier ou le ruban sur l'extrémité amont du transporteur à courroie aspirante (8).

6. Machine selon la revendication 5, **caractérisée en ce que** la buse de soufflage de bord (46) convient pour entraîner le nouveau commencement de la bande ou du ruban (9) sur l'extrémité amont du transporteur à courroie aspirante.

7. Transporteur à courroie aspirante (8) pour une machine pour la fabrication ou la finition d'une bande de papier selon l'un quelconque des revendications 1 à 6, comprenant:
- une courroie transporteuse sans fin (10) perméable à l'air;
- un premier rouleau (11), disposé à l'extrémité amont du transporteur à courroie aspirante, et un deuxième rouleau (12), disposé à l'extrémité aval du transporteur à courroie aspirante, dans laquelle les rouleaux décalés l'un par rapport à l'autre dans une direction de transport du transporteur à courroie aspirante (8) guident la courroie transporteuse en une boucle autour du premier (11) et du deuxième (12) rouleaux, lorsque la courroie transporteuse circule; et
- dans laquelle la courroie transporteuse (10) comprend un brin de transport et un brin de retour;
- dans laquelle le brin de transport circule au-dessus d'un caisson à dépression (15; 25) disposé à l'intérieur de la boucle de la courroie transporteuse (10), dans lequel on peut produire une dépression qui se propage à travers le brin de transport afin d'aspirer la bande de papier ou un ruban de celle-ci, qui doit être guidé(e) au moyen de la courroie transporteuse; et
- dans laquelle, pour former une zone aspirante de fixation, le premier rouleau (11) est un rouleau aspirant et est raccordé à une source de dépression, de telle manière qu'une dépression produite par la source de dépression se propage à travers la courroie transporteuse circulant sur le premier rouleau (11), afin d'aspirer la bande de papier ou un ruban de celle-ci, qui doit être guidé(e) au moyen de la courroie;
**caractérisée en ce que**
- le brin de transport circule en ligne droite dans la direction de transport depuis le premier jusqu'au deuxième rouleau et le brin de retour circule depuis le deuxième jusqu'au premier rouleau, le brin de transport étant dévié sur le deuxième rouleau (12) pour devenir le brin de retour et le brin de retour étant dévié sur le premier rouleau (11) pour devenir le brin de transport; et
- le deuxième rouleau aval (12) du transporteur à courroie aspirante (8) peut être déplacé par rapport au caisson à dépression du transporteur à courroie aspirante (8) afin de tendre la courroie transporteuse (10).

8. Utilisation du transporteur à courroie aspirante de la machine selon l'une quelconque des revendications 1 à 6 ou du transporteur à courroie aspirante selon la revendication 7, pour le guidage ou le transfert d'une bande de papier et/ou d'un ruban d'une ou de la bande de papier.
